# FASCICULE DE BREVET EUROPEEN

(11) **EP 1 607 550 B1**
(45) Date de publication et mention de la délivrance du brevet: **21.03.2007**
(21) Numéro de dépôt: 05300139.2
(22) Date de dépôt: 23.02.2005
(51) Int. Cl.: E04H 15/20, E04H 15/34

(54) **Armature gonflable pour abri**
Aufblasbarer Rahmen für eine Schutzhütte
Inflatable frame for a shelter

(30) Priorité: 03.03.2004 FR 0450436
(43) Date de publication de la demande: 21.12.2005
(73) Titulaire: Martinez, Thierry, 69380 Belmont (FR); Sarda, Jean-Jacques, 69380 Lozanne (FR); Triquet, Alain, 78220 Viroflay (FR)
(72) Inventeur: MARTINEZ, Thierry, 69380, BELMONT D'AZERGUES (FR); SARDA, Jean-Jacques, 69380, LOZANNE (FR); TRIQUET, Alain, 78220, VIROFLAY (FR)
(74) Mandataire: Denjean, Eric

(56) Documents cités:
- GB-A- 2 190 408
- US-A- 4 197 681

## Description

L'invention concerne une armature gonflable pour abri, du type tente. Elle se rapporte également à un abri comprenant ladite armature.

Dans la suite de l'invention, l'armature gonflable est plus spécifiquement décrite en relation avec la réalisation d'abris pour assurer la protection immédiate des victimes de la voie publique, que ce soient les accidentés de la route ou encore les individus blessés à la suite d'explosions, catastrophes naturelles ou autres.

Plus particulièrement, la structure de l'invention est destinée à pouvoir disposer, sur le lieu de l'accident même, en un temps très court, d'un abri permettant de protéger un nombre limité de personnes, en pratique deux à trois, respectivement le blessé proprement dit ainsi que le personnel soignant (pompiers, infirmières, médecins ou autres).

Les contraintes posées sont donc liées à la facilité de la mise en oeuvre de l'abri en terme de montage, mais également en terme de poids.

Des tentes comportant une armature gonflable ont déjà été décrites. C'est par exemple le cas du document US-A-5 247 768, qui décrit un abri comprenant une armature gonflable délimitant le périmètre de l'abri proprement dit ainsi que chacune des faces. En outre, pour maintenir la structure rigide, chacune des faces avant et arrière est maintenue en position par l'adjonction de trois montants horizontaux et parallèles. En pratique, le montage est effectué en trois étapes, respectivement tout d'abord le gonflage de la structure gonflable, puis la fixation des montants horizontaux, et enfin la mise en place de la toile. Un tel montage est de toute évidence incompatible avec une intervention rapide.

Le document US-A-4 197 681 décrit une structure du même type que celle précédemment décrite, si ce n'est qu'elle ne comporte pas de montant parallèle assurant le maintien de la face avant et de la face arrière en position. En réalité, ces montants sont remplacés par des renforts situés en avant des faces avant et arrière, en appui sur le sol. Ces renforts sont réalisés dans le prolongement des deux boudins latéraux reposant sur le sol et gonflés avec l'ensemble. Si cette structure remplit certainement les conditions de rigidité nécessaire au maintien de la toile proprement dite, en revanche, la présence d'un montant divisant les faces avant et arrière en deux parties empêche d'accéder facilement sous l'abri.

Le document GB-A-2 190 408 décrit une armature gonflable pour abri, constituée exclusivement d'un boudin gonflable délimitant les deux côtés ainsi que les faces avant et arrière de l'abri.

En d'autres termes, le problème que se propose de résoudre l'invention est de développer un abri rigide, qui puisse être monté en un temps très court, et accessible facilement.

Pour résoudre ce problème, le Demandeur a réalisé une armature rigide gonflable, dénuée cependant de tout renfort des faces avant et arrière.

Plus précisément, l'invention concerne une armature gonflable pour abri, du type tente, constituée exclusivement d'un boudin gonflable délimitant les deux côtés ainsi que les faces avant et arrière de l'abri.

Cette armature se caractérise en ce que le boudin est constitué de quatre éléments situés dans le prolongement les uns des autres, lesdits éléments étant, lorsqu'ils sont gonflés, parallèles deux à deux respectivement :
- deux éléments rectilignes de même longueur destinés à être en contact avec le sol et définissant les deux côtés, dénommés par la suite boudins latéraux ;
- deux éléments de même longueur non en contact avec le sol, agencés à chacune des extrémités des boudins latéraux définissant les faces avant et arrière, désignés par la suite boudins avant et arrière.

En d'autres termes, l'armature ne comporte plus que quatre éléments en lieu et place des six éléments de l'armature décrite dans le document US-4 197 681, permettant ainsi de résoudre l'ensemble des problèmes de rigidité et de facilité d'accès évoqués précédemment.

Selon une première caractéristique, les boudins latéraux forment avec les boudins avant et arrière, un angle compris entre 90 et 100°, avantageusement égal à 95°.

Pour permettre un accès facile tout en limitant au maximum l'espace occupé par l'abri, la longueur des boudins avant et arrière est comprise entre 300 et 400 centimètres, avantageusement égale à 350 centimètres.

Pour disposer d'une rigidité satisfaisante, les boudins avant et arrière sont constitués de quatre segments soudés bout à bout. En pratique, les premier et quatrième boudins ont une longueur identique comprise entre 900 et 1 200 mm, avantageusement égale à 980 mm. Parallèlement, les troisième et quatrième segments ont une longueur identique comprise entre 700 et 800 mm, avantageusement 770 mm.

De même, l'angle entre chaque segment constitutif des boudins avant et arrière est compris entre 130° et 140°, avantageusement égal à 135°.

Selon une autre caractéristique, le boudin unique a un diamètre constant. En pratique, ce diamètre est compris entre 10 et 20 centimètres, avantageusement égal à 15 centimètres.

De manière à permettre à l'individu accidenté de pouvoir s'étendre sous la structure, la longueur des boudins latéraux est comprise avantageusement entre 90 et 150 centimètres, avantageusement égale à 120 centimètres.

Pour maintenir l'armature en position, le boudin est gonflé à une pression comprise entre 200 et 500 grammes, avantageusement égale à 300 grammes. Pour ce faire, l'armature comporte au moins un embout de gonflage.

Par ailleurs, l'armature est réalisée en PVC souple d'épaisseur 50/100, bien que toute autre matière équivalente puisse être également envisagée.

L'invention concerne bien entendu un abri du type tente qui se caractérise en ce qu'il comprend l'armature telle que décrite précédemment associée à une toile destinée à recouvrir ladite armature.

En pratique, la toile est appliquée sur l'armature après gonflage de cette dernière, et solidarisée à celle-ci par simple pliage autour des boudins.

L'abri occupe donc un volume de rangement minimum correspondant à l'espace occupé par l'armature et la toile une fois pliées.

Dans un mode de réalisation avantageux, la toile se présente sous forme rectangulaire, les faces avant et arrière de l'abri n'étant pas recouvertes.

Dans un mode de réalisation préféré, l'invention concerne un abri du type tente, qui se caractérise en ce qu'il comprend une armature constituée d'un boudin gonflable de diamètre égal à 15 centimètres, formé de quatre éléments situés dans le prolongement les uns des autres, les éléments étant, lorsqu'ils sont gonflés, parallèles deux à deux, à savoir :
- deux éléments rectilignes de longueur égale à 120 centimètres, destinés à être en contact avec le sol et définissant les deux côtés ;
- deux éléments définissant les faces avant et arrière, non en contact avec le sol, de longueur égale à 350, et constitués chacun de quatre segments formant entre eux un angle de 135 degrés, respectivement un premier et quatrième segment de taille égale à 970 mm et un second et troisième segment de taille égale à 770 mm, lesdits éléments étant agencés à chacune des extrémités des boudins latéraux ;
- un film plastique destiné à recouvrir l'armature pour former un abri.

L'invention et les avantages qui en découlent ressortiront bien des exemples de réalisation, à l'appui des figures annexées.
La figure 1 est une représentation schématique de l'armature gonflable pour abri de l'invention.
La figure 2 est une représentation d'un abri constitué de l'armature et d'une toile.

Conformément à l'invention, l'armature pour abri est une armature gonflable constituée d'un boudin unique (1).

Plus précisément, cette armature comprend quatre éléments, respectivement deux éléments rectilignes (2) et (3) parallèles, de longueur égale à 120 centimètres, définissant les deux côtés et destinés à être en contact avec le sol (boudins latéraux), et deux éléments (4) et (5), également de même longueur (350 cm), parallèles entre eux, définissant les faces avant et faces arrière appelées boudins avant et arrière.

Comme le montre la figure et selon une caractéristique essentielle, les boudins avant et arrière ne sont pas en contact avec le sol de manière à permettre un accès facile dans l'abri.

Pour maintenir les boudins avant et arrière verticaux en position gonflée, ces derniers forment un angle de 95° avec les boudins latéraux.

Par ailleurs, et selon une autre caractéristique, les boudins avant et arrière sont constitués de quatre segments, respectivement (6, 7, 8, 9) et (6', 7', 8', 9'), et formant entre eux un angle de 135 degrés. Plus précisément, les segments (7, 8) ont une longueur égale à 770 mm et les segments (6, 9) une longueur égale à 980 mm.

Selon une autre caractéristique de l'invention, le boudin a un diamètre constant égal à 15 centimètres. Il est en pratique réalisé en PVC souple 50/100 et gonflé à une pression de 300 grammes par le biais du point de gonflage (10) situé sur le boudin latéral (2). Une fois l'armature gonflée, celle-ci reçoit une toile (11) rectangulaire, simplement déposée. Pour éviter que la toile ne s'envole, les côtés de la toile (11) sont enroulés autour des boudins avant et arrière (4, 5).

Ces abris présentent l'avantage d'être très facilement montés. Cette rapidité de montage présente un intérêt tout particulier pour assurer la protection des victimes de la voie publique. En effet, la structure gonflable qui, à l'état repliée, présente une taille très faible, pourra être déployée par les pompiers ou ambulanciers sur le lieu de l'intervention en un temps limité.

## Revendications

1. Armature gonflable pour abri, du type tente, constituée exclusivement d'un boudin (1) gonflable délimitant les deux cotés ainsi que les faces avant et arrière de l'abri, **caractérisé en ce que** le boudin est constitué de 4 éléments situés dans le prolongement les uns des autres, lesdits éléments étant, lorsqu'ils sont gonflés, parallèles deux à deux respectivement :
- deux éléments rectilignes (2) et (3) de même longueur destinés à être en contact avec le sol et définissant les deux cotés (boudins latéraux),
- deux éléments (4) et (5) de même longueur non en contact avec le sol, agencés à chacune des extrémités des boudins latéraux et définissant les faces avant et arrière (boudins avant et arrière).

2. Armature selon la revendication 1, **caractérisée en ce que**, en position gonflée, les boudins latéraux (2) et (3) forment avec les boudins avant et arrière (4) et (5) un angle égal à 95°.

3. Armature selon l'une des revendications 1 ou 2, **caractérisée en ce que** les boudins avant et arrière (4) et (5) sont constitués de 4 segments (6,7,8,9) soudés bout à bout.

4. Armature selon la revendication 3, **caractérisée en ce que** l'angle entre chaque segment est égal à 135°.

5. Armature selon l'une des revendications précédentes, **caractérisée en ce que** le boudin (1) à un diamètre constant.

6. Armature selon la revendication 5, **caractérisée en ce que** le diamètre du boudin (1) est compris entre 10 et 20 centimètres, avantageusement égal à 15 centimètres.

7. Armature selon l'une des revendications précédentes, **caractérisée en ce que** la longueur des boudins latéraux (2) et (3) est comprise entre 90 et 150 centimètres, avantageusement égale à 120 centimètres.

8. Armature selon l'une des revendications précédentes, **caractérisée en ce que** la longueur des boudins arrière et avant (4) et (5) est comprise entre 300 et 400 centimètres, avantageusement égale à 350 centimètres.

9. Armature selon l'une des revendications précédentes, **caractérisée en ce que** le boudin (1) est gonflé à une pression comprise entre 200 et 500 grammes, avantageusement égale à 300 grammes.

10. Armature selon l'une des revendications précédentes, **caractérisé en ce que** le boudin (1) est réalisé en PVC souple.

11. Abri du type tente **caractérisé en ce qu**'il comprend une armature objet de l'une des revendications 1 à 10 ainsi qu'une toile (11) destinée à venir recouvrir ladite armature.

12. Abri du type tente, **caractérisé en ce qu**'il comprend :
- une armature constituée d'un boudin (1) gonflable de diamètre égal à 15 centimètres, constitué de 4 éléments situés dans le prolongement les uns des autres, lesdits éléments étant, lorsqu'ils sont gonflés, parallèles deux à deux respectivement :
- deux éléments rectilignes (2) et (3) de longueur égale à 120 centimètres destinés à être en contact avec le sol et définissant les deux cotés (boudins latéraux),
- deux éléments (4) et (5) définissant les faces avant et arrière (boudins avant et arrière) non en contact avec le sol, de longueur égale à 350 cm et constitués chacun de 4 segments formant entre eux un angle de 135 degrés, respectivement un premier et quatrième segment de taille égale à 970 mm et un second et troisième segment de taille égale à 770 mm, lesdits éléments étant agencés à chacune des extrémités des boudins latéraux,
- un film plastique destiné à recouvrir l'armature pour former abri.

## Claims

1. An inflatable frame for a shelter of the tent type consisting solely of an inflatable tube (1) forming two sides as well as the front and rear ends of the shelter **characterised in that** the tube consists of four elements that are an extension of each other, said elements being, when they are inflated, parallel to each other two-by-two respectively:
- two straight elements (2) and (3) of the same length -intended-to be in contact with the ground and defining the two sides (lateral tubes),
- two elements (4) and (5) of the same length and not in contact with the ground, designed at each of the ends of the lateral tubes and defining the front and rear ends (front and rear tubes).

2. A frame as claimed in claim 1, **characterised in that**, when inflated, lateral tubes (2) and (3) form, together with front and rear tubes (4) and (5), an angle equal to 95°.

3. A frame as claimed in any of claims 1 and 2, **characterised in that** the front and rear tubes (4) and (5) consist of four segments (6, 7, 8, 9) welded end to end.

4. A frame as claimed in claim 3, **characterised in that** the angle between each segment equals 135°.

5. A frame as claimed in any of the above claims, **characterised in that** tube (1) has a constant diameter.

6. A frame as claimed in claim 5, **characterised in that** the diameter of tube (1) is 10 to 20 centimetres and advantageously equals 15 centimetres.

7. A frame as claimed in any of the above claims, **characterised in that** the length of lateral tubes (2) and (3) is 90 to 150 centimetres and advantageously equals 120 centimetres.

8. A frame as claimed in any of the above claims, **characterised in that** the length of rear and front tubes (4) and (5) is 300 to 400 centimetres and advantageously equals 350 centimetres.

9. A frame as claimed in any of the above claims, **characterised in that** tube (1) is inflated to a pressure of 200 to 500 g and advantageously equals to 300 g.

10. A frame as claimed in any of the above claims, **characterised in that** tube (1) is made of flexible PVC.

11. A shelter of the tent type **characterised in that** it comprises a frame that is the subject of one of claims 1 to 10 as well as sheeting (11) intended to cover said frame.

12. A shelter of the tent type **characterised in that** it comprises:
- a frame consisting of inflatable tube (1) having a diameter equal to 15 centimetres consisting of four elements that are extensions of each other, said elements being, when they are inflated, parallel to each other two-by-two respectively:
- two straight elements (2) and (3) having a length of 120 centimetres intended to be in contact with the ground and defining the two sides (lateral tubes),
- two elements (4) and (5) defining the front and rear ends (front and rear tubes) not in contact with the ground, having a length of 350 centimetres and each consisting of four segments at an angle of 135° relative to each other, respectively a first and fourth segment having a size of 970 millimetres and a second and third segment having a size of 770 millimetres, said elements being designed at each of the ends of the lateral ends,
- a plastic film intended to cover the frame to form a shelter.

## Patentansprüche

1. Aufblasbare Armatur für einen Schutzraum vom Typ Zelt, bestehend ausschließlich aus einem aufblasbaren Strang (1), der die beiden Seiten sowie die Vorder- und Rückseite des Schutzraums begrenzt, **dadurch gekennzeichnet, dass** der Strang aus 4 in gegenseitiger Verlängerung liegenden Elementen besteht, die im aufgeblasenen Zustand paarweise parallel sind, und zwar:
- zwei geradlinige Elemente (2) und (3) von gleicher Länge, die dazu bestimmt sind, mit dem Boden in Kontakt zu sein, und die beiden Seiten definieren (seitliche Stränge),
- zwei Elemente (4) und (5) von gleicher Länge, die nicht mit dem Boden in Kontakt sind, an jedem der Enden der seitlichen Stränge angeordnet sind und die Vorder- und Rückseite definieren (vorderer und hinterer Strang).

2. Armatur nach Anspruch 1, **dadurch gekennzeichnet, dass** die seitlichen Stränge (2) und (3) in aufgeblasener Stellung mit dem vorderen Strang (4) und dem hinteren Strang (5) einen Winkel gleich 95° bilden.

3. Armatur nach einem der Ansprüche 1 oder 2, **dadurch gekennzeichnet, dass** der vordere Strang (4) und der hintere Strang (5) aus 4 stumpf aneinander geschweißten Segmenten (6, 7, 8, 9) bestehen.

4. Armatur nach Anspruch 3, **dadurch gekennzeichnet, dass** der Winkel zwischen jedem Segment gleich 135° ist.

5. Armatur nach einem der vorhergehenden Ansprüche, **dadurch gekennzeichnet, dass** der Strang (1) einen konstanten Durchmesser besitzt.

6. Armatur nach Anspruch 5, **dadurch gekennzeichnet, dass** der Durchmesser des Strangs (1) zwischen 10 und 20 cm, vorteilhafter Weise gleich 15 cm beträgt.

7. Armatur nach einem der vorhergehenden Ansprüche, **dadurch gekennzeichnet, dass** die Länge der seitlichen Stränge (2) und (3) zwischen 90 und 150 cm, vorteilhafter Weise gleich 120 cm beträgt.

8. Armatur nach einem der vorhergehenden Ansprüche, **dadurch gekennzeichnet, dass** die Länge des hinteren Strangs (4) und des vorderen Strangs (5) zwischen 300 und 400 cm, vorteilhafter Weise gleich 350 cm beträgt.

9. Armatur nach einem der vorhergehenden Ansprüche, **dadurch gekennzeichnet, dass** der Strang (1) auf einen Druck zwischen 200 und 500 Gramm, vorteilhafter Weise gleich 300 Gramm, aufgeblasen ist.

10. Armatur nach einem der vorhergehenden Ansprüche, **dadurch gekennzeichnet, dass** der Strang (1) aus biegsamem PVC besteht.

11. Schutzraum vom Typ Zelt, **dadurch gekennzeichnet, dass** er eine Armatur gemäß einem der Ansprüche 1 bis 10 sowie ein Tuch (11) umfasst, das dazu bestimmt ist, die Armatur zu bedecken.

12. Schutzraum vom Typ Zelt, **dadurch gekennzeichnet, dass** er umfasst:
- eine Armatur, die aus einem aufblasbaren Strang (1) mit einem Durchmesser gleich 15 cm besteht, der aus 4 in gegenseitiger Verlängerung liegenden Elementen besteht, die im aufgeblasenen Zustand paarweise parallel sind, und zwar:
- zwei geradlinige Elemente (2) und (3) von einer Länge gleich 120 cm, die dazu bestimmt sind, mit dem Boden in Kontakt zu sein, und die beiden Seiten definieren (seitliche Stränge),
- zwei nicht mit dem Boden in Kontakt befindliche Elemente (4) und (5) mit einer Länge gleich 350 cm, die die Vorderseite und die Rückseite bilden (vorderer und hinterer Strang) und jeweils aus 4 Segmenten bestehen, die miteinander einen Winkel von 135° bilden, und zwar ein erstes und viertes Segment mit einer Größe gleich 970 mm und ein zweites und drittes Segment mit einer Größe gleich 770 mm, wobei diese Elemente an jedem der Enden der seitlichen Stränge angeordnet sind,
- eine Kunststofffolie, die dazu bestimmt ist, die Armatur zur Bildung des Schutzraums zu bedecken.
